# EUROPÄISCHE PATENTANMELDUNG

(11) **EP 2 910 496 A1**
(43) Veröffentlichungstag der Anmeldung: **26.08.2015**
(21) Anmeldenummer: 14155963.3
(22) Anmeldetag: 20.02.2014
(51) Int. Cl.: B65F 3/00, B65F 3/08, B65F 3/26

(54) **Vorrichtung zum Transport oder zur Lagerung von schüttbarem Gut, Verfahren zum Beladen der Vorrichtung und Fahrzeug umfassend eine derartige Vorrichtung**

(71) Anmelder: Johann Hofstetter & Co., 9230 Flawil (CH)
(72) Erfinder: Marcel, Hofstetter, 9230 Flawil (CH)
(74) Vertreter: Hepp Wenger Ryffel AG

(57) **Zusammenfassung**

Die vorliegende Erfindung betrifft eine Vorrichtung (10) zur Aufnahme von schüttbarem Gut. Die Vorrichtung (10) weist vorzugsweise mindestens zwei voneinander getrennten Kammern (20) zum separierten Beladen auf. Die Kammern (20) beinhalten einen Boden (22) und eine im Abstand zum Boden angebrachte Öffnung (23). Zwischen Boden (22) und Öffnung (23) erstreckt sich eine Seitenwand (21). Die Vorrichtung (10) weist einer Beladevorrichtung (30) zum Beladen der Kammer (20) auf. Die Beladevorrichtung (30) ist an der Oberseite des Behälters (10) um eine Schwenkachse (12) schwenkbar gelagert. Die Beladevorrichtung weist (30) Mittel zum Greifen, insbesondere zum Festklemmen und/oder Einhaken von Ladungsträgern (2) in einer Ladeposition auf. Die Beladevorrichtung (30) ist in eine Ruheposition schwenkbar in der sie innerhalb einer Kammer (20) angeordnet ist.

## Beschreibung

Die vorliegende Erfindung betrifft eine Vorrichtung und ein Fahrzeug zum Transport von schüttbarem Gut sowie ein Verfahren zum Beladen einer derartigen Vorrichtung oder Fahrzeugs gemäss dem Oberbegriff der unabhängigen Ansprüche.

Aus dem Stand der Technik sind verschiedene Behälter und Systeme zum Beladen von Behältern oder Fahrzeugen bekannt.

Die CA 1 264 702 beschreibt beispielsweise einen Lastkraftwagen für den Transport von rezyklierbarem Abfall mit seitlich angeordneten Ladungsträgern, die in einen Behälter oder in einzelne Kammern des Behälters entleert werden können. Dies wirkt sich nachteilig auf das Volumen aus, das im Behälter zum Beladen zur Verfügung steht. Ein weiterer Nachteil besteht ausserdem in der aufwändigen Konstruktion. Die Beladevorrichtung des Behälters erstreckt sich über die ganze Länge des Lastwagens sowie auf beiden Seiten des Behälters. Eine derartige Konstruktion ist unübersichtlich und gefährlich, da der Bediener beim Beladen des Behälters nur eine Seite des Lastkraftwagens mit dem Behälter überblicken kann. Ein weiterer Nachteil besteht darin, dass zum Entleeren des Behälters nur das Schüttgut der letzten Kammer separat entleert werden kann, hingegen das Schüttgut oder der Abfall der zweitletzten Kammer in Entleerrichtung möglicherweise mit Restmüll aus der letzten Kammer zusammen entleert wird, was vielerorts nicht erwünscht ist und eine saubere Trennung verunmöglicht.

Es ist Aufgabe der Erfindung, die Nachteile des Standes der Technik zu überwinden. Insbesondere soll eine Vorrichtung und ein Fahrzeug zum Transport von schüttbarem Gut bereitgestellt werden, welche eine einfache Bedienung erlaubt, einfach in der Konstruktion ist und ausserdem die gesamte Fahrzeugbreite ausnützt sowie eine saubere Trennung des Schüttgutes ermöglicht.

Diese Aufgabe wird durch die in den unabhängigen Patentansprüchen definierten Vorrichtungen und Verfahren gelöst. Weitere Ausführungsformen ergeben sich aus den abhängigen Patentansprüchen.

Schüttbares Gut bezeichnet ein körniges oder auch stückiges Gemenge, das in einer schüttfähigen Form vorliegt. Zu den Schüttgütern zählen beispielsweise Baustoffe wie Sand oder Kies, aber auch Lebensmittel wie Getreide. Auch in der Abfallbeseitigung oder im Recycling wird von Schüttgut gesprochen. Dies umfasst beispielsweise auch Schlachtabfälle. Die Bezeichnung Schütten ist ein aus den DIN-Normen des Transportwesens und der Verfahrenstechnik definierter Begriff mit dem Umgang von Schüttgütern. Eine Schüttung, insbesondere die lose Schüttung, bezeichnet Güter, die sich in einem Behältnis frei bewegen können oder nicht anderweitig in ihrer Lage gesichert sind.

Unter Schlachtabfällen werden insbesondere vom Menschen nicht verwertete oder verwertbare Bestandteile von Tieren nach der Schlachtung verstanden. Es können aber insbesonders auch ursprünglich zum Verzehr vorgesehene, aber durch falsche Lagerung verdorbene oder durch Krankheit der Schlachttiere ungeniessbare oder beispielsweise mit Umweltgiften kontaminierte Bestandteile des Tieres oder ein ganzes Tier selbst sein. Es ist wichtig, die unterschiedlichen Arten von Schlachtabfällen sauber zu trennen und Massnahmen zu treffen, um sie nicht untereinander zu vermengen.

Eine Kammer ist ein Freiraum in einer Vorrichtung oder in einem Behälter, der im Wesentlichen vom übrigen Behälter abgetrennt ist. Eine Kammer kann in einem obenliegenden Bereich eine Öffnung aufweisen, die vorzugsweise verschliessbar ist. Insbesondere weisen Kammern in einem Behälter oder einer Vorrichtung mit mehreren Kammern keine direkte Verbindung zueinander auf. Ebenso vorstellbar ist, dass die Kammern voneinander getrennt sind und als einzelne Behältnisse ausgebildet sind.

Eine erfindungsgemässe Vorrichtung zum Transport und/oder zur Lagerung von schüttbarem Gut zumindest eine und vorzugsweise mindestens zwei voneinander getrennte Kammern, die separat beladen werden können. Eine derartige Kammer weist einen Boden, zumindest eine Seitenwand und eine im Abstand zum Boden angebrachte Öffnung auf. Die Seitenwand erstreckt sich zwischen Boden und Öffnung. Die Vorrichtung umfasst eine Beladevorrichtung zum Beladen der Kammer, wobei die Beladevorrichtung insbesondere an der Oberseite der Vorrichtung um eine Schwenkachse schwenkbar gelagert ist. Diese Schwenkachse könnte aber auch in einer anderen Relativlage zur Vorrichtung angeordnet sein. Die Beladevorrichtung weist Mittel zum Greifen eines Ladungsträgers auf. Diese Greifmittel ermöglichen ein Festklemmen und/oder Einhaken von Ladungsträgern. Ladungsträger können insbesondere Ladebehälter und/oder Paletten sein. Die Beladevorrichtung weist eine Ladeposition auf und ist in eine Ruheposition schwenkbar, in der sie innerhalb einer Kammer angeordnet ist. Aufbauten und gefährliche Teile ausserhalb der Vorrichtung können somit weitgehend vermieden werden.

Die Vorrichtung kann insbesondere als fester oder wechselbarer Aufbau für Transportfahrzeuge ausgebildet sein. Dies vereinfacht die Reinigung und Wartung. Ebenfalls ist eine modulare Bauweise möglich. Die Vorrichtung kann beispielsweise unabhängig geprüft werden und auf verschiedene Transportfahrzeuge zugelassen werden.

Die Greifmittel der Beladevorrichtung können derart ausgeführt sein, dass sie einen Ladungsträger festklemmen können. Beispielsweise kann ein Ladungsträger zwischen zwei verschieblich gelagerten Armen bereitgestellt werden. Zum Greifen des Ladungsträgers können die Arme beispielsweise mittels hydraulischen Zylindern zusammmengedrückt oder zusammengezogen werden. Es ist aber auch vorstellbar, dass die Greifmittel mit Haken ausgerüstet sind, und einen Ladungsträger an entsprechend ausgebildeten Haken oder Ösen greifen. Von besonderem Vorteil ist es, wenn die Beladevorrichtung an ihrem dem Boden zugewandten Bereich einen Fuss oder eine Abstützung aufweist, die es ermöglicht, im bestimmungsgemässen Gebrauch vertikale Gewichtskräfte des Ladungsträgers aufzunehmen oder diesen gegen ein Verdrehen zu sichern.

An der Schwenkachse kann ein Deckel zum Verschliessen der Öffnung angebracht sein. Dieser kann einen Bestandteil der Beladevorrichtung bilden und die Mittel zum Greifen tragen. Dies ist von Vorteil, da der Deckel in der Ruheposition der Beladevorrichtung die Vorrichtung und/oder die Kammern verschliesst. Während des Gebrauchs der Beladevorrichtung sind die Kammern automatisch offen.

Die Beladevorrichtung kann von der Ruheposition in eine Arbeitsposition gehoben werden. Die Arbeitsposition ist diejenige Position, die vorgesehen ist, um einen Ladungsträger zu schwenken. Es ist von Vorteil, wenn sich der Ladungsträger beim Schwenken möglichst nahe an der Schwenkachse befindet. Je nach Grösse der Vorrichtung kann es deshalb von Vorteil sein, wenn die Beladevorrichtung von der Arbeitsposition in eine Ladepostition gebracht wird. Dies kann beispielsweise durch eine im bestimmungsgemässen Gebrauch vertikale Verlängerung oder Verschiebung der Beladevorrichtung ermöglicht werden. Es ist aber auch vorstellbar, dass zusätzlich oder alternativ die Greifmittel und die Abstützung verschoben werden.

In dieser Position kann ein Ladungsträger gegriffen werden und in diesem Falle in die Arbeitsposition verschoben werden.

Die Beladevorrichtung kann zum Entleeren des Ladungsträgers in eine Entleerposition schwenkbar sein. Die Entleerposition befindet sich typischerweise oberhalb einer horizontalen Ausrichtung der Beladevorrichtung und über der Öffnung der Kammern. Dies begünstigt das selbständige Entleeren des Ladungsträgers. Sollte das schüttbare Gut beispielsweise festsitzen, kann die Beladevorrichtung weiter geschwenkt werden, bis der Ladungsträger über Kopf steht, was eine vollständige Entleerung auch bei schwierig zu entleerenden Gütern, wie beispielsweise zusammenklebenden Schlachtabfällen, erlaubt.

Die Beladevorrichtung kann in Richtung der Schwenkachse verschiebbar sein. Somit können entlang der Längsachse nebeneinander liegende Kammern separat beladen werden. Es ist beispielsweise vorstellbar, dass die Beladevorrichtung in die Arbeitsposition geschwenkt wird und an eine entsprechende Position frontal zu einer Kammer verfahren wird. Im Anschluss wird ein Ladungsträger gegriffen und entleert. Es besteht aber auch die Möglichkeit die Beladevorrichtung mit dem gegriffenen Ladungsträger zu verfahren.

Die Beladevorrichtung kann Mittel zum Messen des Gewichtes des Ladungsträgers umfassen. Dies ermöglicht eine Aussage über den Ladezustand der Vorrichtung und/oder der einzelnen Kammern. Von besonderem Vorteil ist es, wenn die Mittel zum Messen des Gewichtes eine Anzeigeeinheit und zusätzlich oder alternativ eine Speichereinheit umfassen, um beispielsweise den erfassten Wert anzuzeigen und zusätzlich oder alternativ zu speichern oder weiterzuverarbeiten, um beispielsweise den Inhalt einzelner Kammern separat abzurechnen oder auszulesen. Es ist beispielsweise möglich, je nach Längsposition der Beladevorrichtung den entsprechenden Wert in unterschiedliche Speicher zu schreiben oder unterschiedlich auszuwerten. Entsprechende Einrichtungen, wie beispielsweise Messzellen, Sensoren und Endschalter sind dem Fachmann bekannt.

Die Beladevorrichtung kann Antriebsmittel zum Schwenken der Beladevorrichtung aufweisen. Es ist vorstellbar, hydraulische Mittel, insbesondere einen Hydraulikmotor einzusetzen. Bevorzugt umfassen die Antriebsmittel wenigstens einen hydraulischen Zylinder. Eine Kraft zum Schwenken ist bevorzugt mittels eines Kettentriebes übertragbar. An der Schwenkachse der Beladevorrichtung kann zum Beispiel ein Kettenrad angebracht sein. Eine darüberlaufende Kette kann beidseitig des Kettenrades an je einem Hydraulikzylinder angebracht sein, die in Wechselwirkung stehen, wobei je nach gewünschter Schwenkrichtung der Beladevorrichtung der entsprechende Zylinder arbeitet.

Es kann jedoch auch vorgesehen sein, ein Getriebe direkt an der Schwenkachse anzuflanschen. Dies ermöglicht es, die Anzahl der Bauteile weiter zu vermindern. Ausserdem befinden sich in der Folge weniger bewegliche Teile ausserhalb des Fahrzeuges.

Die Beladevorrichtung kann ausserdem Antriebsmittel zum Verschieben der Beladevorrichtung längs der Schwenkachse aufweisen. Es ist vorstellbar, hydraulische Mittel, insbesondere einen Hydraulikmotor einzusetzen. Bevorzugt umfassen die Antriebsmittel wenigstens einen hydraulischen Zylinder. Eine Kraft zum Verschieben kann bevorzugt mittels eines Kettentriebes übertragbar sein. Die Beladevorrichtung kann auf Lagern verschiebbar sein. Schienen oder C-Profile sind vorstellbar. Bevorzugt weist eine derartige Verschiebeeinrichtung Markierungen zur Positionierung der Beladeeinrichtung auf. Ein Automatikbetrieb ist vorstellbar, entsprechende Einrichtungen mit beispielsweise Sensoren, Endschaltern und Steuerungen sind dem Fachmann bekannt.

Ein weiterer Aspekt der Erfindung betrifft ein Fahrzeug, insbesondere ein Lastkraftwagen, der wenigstens eine wie oben beschriebene Vorrichtung umfasst. Dies ist von Vorteil, da schüttbares Gut, insbesondere Schlachtabfälle, beim Produzenten direkt eingesammelt werden kann, bzw. die vor Ort bereitgestellten Ladungsträger entleert werden können.

Die Vorrichtung kann auf einer insbesondere um eine Längsseite kippbaren Ladebrücke des Fahrzeuges angeordnet sein. Dies erleichtert die Entleerung der Vorrichtung. Es kann aber auch von Vorteil sein, wenn die Vorrichtung beladen wird. Kann beispielsweise das Fahrzeug nicht waagrecht platziert werden, ist es möglich, die Vorrichtung relativ zum Fahrzeug zu kippen und somit zumindest die Vorrichung in eine im Wesentlichen horizontale Position zu bringen.

Die Mittel zum Greifen können in der Ladeposition auf eine Ebene unterhalb der Ebene der Ladebrücke absenkbar sind. Dadurch ist es möglich, die Ladungsträger ebenerdig aufzunehmen.

Zumindest ein Teil der Seitenwand der Kammern kann zum Entleeren der Vorrichtung aufschwenkbar und/oder entfernbar sein. Dies erleichtert das Entleeren. Von Vorteil kann es sein, wenn eine entsprechende Entleerstation Aufnahmen oder Öffnungen aufweist, die im Wesentlichen in Linie zu den einzelnen Kammern der Vorrichtung angeordnet sind. Die Entleerung der Kammern einer Vorrichtung kann somit in einem Schritt erfolgen.

Ein weiterer Aspekt der Erfindung betrifft ein Verfahren zum Beladen einer vorliegenden Vorrichtung, wobei
- die Beladevorrichtung in die Ladeposition geschwenkt wird und ein Ladungsträger ergriffen wird,
- der Ladungsträger in eine Entleerposition über der Öffnung geschwenkt wird, in welcher sich das Schüttgut in die Kammer entleert, wobei diese Schritte beliebig oft wiederholbar sind,
- und nach Abschluss des Beladevorganges die Beladevorrichtung in die Ruheposition innerhalb der Kammer geschwenkt wird.

Dies ermöglicht eine vollständige Entleerung der Ladungsträger. Ein weiterer Vorteil besteht darin, dass die Beladevorrichtung zwischen den Beladevorgängen von aussen nicht sichtbar ist und entsprechend keine vorstehenden Teile am Fahrzeug sind.

Der Ladungsträger kann zwischen der Ladeposition und der Entleerposition eine weitere Position aufweisen. Vor der Schwenkbewegung kann der Ladungsträger zuerst im Wesentlichen vertikal angehoben werden. Dies ermöglicht einen näher zu der Schwenkachse liegenden Schwerpunkt. Somit werden die auftretenden Kräfte verkleinert. Der benötigte Aktionsradius der Beladevorrichtung wird verkürzt und eine kleinere Bauweise wird ermöglicht.

Das Gewicht des Ladungsträgers kann in einem weiteren Schritt oder während des Vorganges gemessen werden. Der gemessene Wert kann angezeigt und/oder gespeichert werden. Der Bediener ist somit sowohl über den Ladezustand des Fahrzeuges als auch über die einzelnen Mengen der unterschiedlichen Güter in den einzelnen Kammern informiert. Dies erleichtert das Feststellen des Zeitpunktes, wann die Kammern der Vorrichtung voll sind, respektive entleert werden müssen.

Anhand von Figuren, welche lediglich Ausführungsbeispiele darstellen, wird die Erfindung im Folgenden näher erläutert. Es zeigen:
- Figur 1:: Eine perspektivische Ansicht eines erfindungsgemässen Fahrzeuges mit einer erfindungsgemässen Vorrichtung;
- Figur 2:: eine Rückansicht des Fahrzeuges aus Figur 1;
- Figur 3:: eine Rückansicht des Fahrzeugs aus Figur 1 mit herausgeklappter Beladevorrichtung;
- Figur 4:: eine Frontansicht der Beladevorrichtung aus Figur 3;
- Figur 5:: eine Seitenansicht der Beladevorrichtung aus Figur 4;
- Figur 6:: eine Schnittansicht der Greifmittel der Beladevorrichtung aus Figur 4;
- Figur 7:: eine perspektivische Ansicht eines erfindungsgemässen Fahrzeuges mit einer gekippten Kammer;
- Figur 8:: eine schematische Detailansicht der gekippten Kammer aus Figur 7;
- Figur 9a-k:: eine schematische Ansicht der einzelnen Verfahrensschritte.

Figur 1 zeigt ein erfindungsgemässes Fahrzeug 1. Das Fahrzeug 1 weist eine Ladebrücke 3 auf, auf der eine erfindungsgemässe Vorrichtung 10 platziert ist, welche mit einem Deckel 13 verschlossen ist. Die Vorrichtung 10 weist vorliegend 4 Kammern 20 auf, welche mit ihrem Boden 22 auf der Ladebrücke 3 stehen.

Vom Boden 22 der Kammern 20 erstrecken sich Seitenwände 21 nach oben. Im oberen Bereich der Kammer 20 befindet sich eine Öffnung, welche durch den Deckel 13 verschlossen ist. Der Deckel 13 ist um eine Schwenkachse 12 schwenkbar gelagert und weist Mittel zum Schwenken des Deckels 13 auf, vorliegend ein Getriebe 14.

Figur 2 zeigt die Rückansicht des Fahrzeuges 1 aus Figur 1. Die Vorrichtung 10 ist mit dem Deckel 13 verschlossen. Das Getriebe 14 ist mit einem hier nicht weiter bezeichneten Fachwerk an der Ladebrücke 3 des Fahrzeuges 1 befestigt und zur Schwenkachse 12 des Deckels 13 ausgerichtet.

Figur 3 zeigt die Ansicht aus Figur 2, wobei der Deckel 13 um seine Schwenkachse 12 in Pfeilrichtung verschwenkt wurde. Der Deckel 13 befindet sich nun in einer offenen Stellung, die Vorrichtung 10 und in diesem Falle die Kammern der Vorrichtung 10 ist nun offen. Am Deckel 13 befindet sich eine Beladevorrichtung 30, welche ebenfalls mit dem Deckel 13 durch das Getriebe 14 um die Schwenkachse 12 in Pfeilrichtung geschwenkt wurde.

Figur 4 zeigt die Beladevorrichtung 30 aus Figur 3 in einer Frontansicht. Die Beladevorrichtung 30 ist auf einem C-Profil 15 gelagert. Ein zweites C-Profil kann vorgesehen sein. Die Beladevorrichtung 30 weist Positionierungsmittel auf, welche vorliegend als Verriegelung 35 ausgebildet sind. Das Verriegelungsmittel 35 greift in ein hier nicht näher dargestelltes Loch im C-Profil 15 ein. Die Beladevorrichtung 30 weist in ihrem oberen Bereich ein Trichter 36 auf. Dieser Trichter 36 ermöglicht es, das zu entleerende Schüttgut in enge Bahnen zu lenken. Im mittleren Bereich der Beladevorrichtung 30 sind Greifmittel 31 vorgesehen, welche jeweils einen Greifarm 33 aufweisen. Die Beladevorrichtung 30 ist quer zur dargestellten Verschieberichtung (Pfeil) verstellbar. Dazu weist die Beladevorrichtung 30 Hebezylinder 34 auf, welche eine im Wesentlichen vertikale Bewegung der gesamten Beladevorrichtung 30 ermöglichen. In ihrem unteren Bereich weist die Beladevorrichtung 30 eine Abstützung 42 auf, welche vertikale Kräfte von auf der Beladevorrichtung 30 positionierten Ladungsträgern aufnehmen kann.

Figur 5 zeigt eine schematische Seitenansicht der Beladevorrichtung aus Figur 4. Der Trichter 36 ist konisch zulaufend ausgebildet und an der Beladevorrichtung 30 festgelegt. Trichter 36, Greifmittel 31 mit den zugehörigen Greifarmen 33 sowie die Abstützung 42 sind verschieblich an einem Hauptarm 39 gelagert. Am Hauptarm 39 befindet sich ein daran befestigter Hebezylinder 34. Der Hebezylinder 34 wirkt auf Umlenkrollen 37, über welche mit einer Kette 38 der bewegliche Teil der Beladevorrichtung 30 bewegt werden kann. Rolle 37, Kette 38 und Hebezylinder 34 sind derart miteinander verbunden, dass sich der bewegliche Teil der Beladevorrichtung 30 jeweils doppelt so weit bewegt, wie der Kolben des Hebezylinders 34. Schematisch dargestellt sind ausserdem zwei C-Profile 15, an welchen die Beladevorrichtung 30 verschieblich angebracht sind. Nicht näher dargestellt ist die Verschiebeeinrichtung, welche dem Fachmann bekannt ist.

Figur 6 zeigt die Greifmittel 31 einer Beladevorrichtung 30 in einer schematischen, geschnittenen Darstellung. In einer Beladevorrichtung 30 sind zwei wie vorliegend beschriebene Greifmittel vorgesehen, welche gegenläufig aneinander oder übereinander festgelegt sind. Die vorliegende Schnittansicht eines Greifmittels 31 in schematischer Darstellung zeigt eine mögliche Ausführung der Greifmittel 31. Das Greifmittel 31 besteht hier aus einem Vierkantrohr 40, in welchem ein hydraulischer Greifzylinder 41 befestigt ist. An dessen Kolbenstangenende ist ein weiteres Vierkantrohr angebracht, welches das eigentliche bewegliche Greifmittel 31 darstellt. Am äusseren Ende des Greifmittels 31 ist ein Greifarm 33 gezeigt. Durch Ein- und Ausfahren des Greifzylinders 41 wird der Greifarm 33 in Pfeilrichtung bewegt. Mit einem zweiten Greifmittel 31, welches symmetrisch zum hier dargestellten Greifmittel 31 angeordnet ist, können entsprechend Behälter oder Ladungsträger gegriffen werden.

Figur 7 zeigt ein erfindungsgemässes Fahrzeug 1 mit geöffnetem Deckel. Eine der Kammern 20 der Vorrichtung 10 ist in einer gekippten Position gezeigt. Die Kammer 20 wird durch eine bewegliche Seitenwand 21 verschlossen, welche vorliegend in einer geöffneten Position dargestellt ist. In dieser Position ist es möglich, die Kammer 20 zu entleeren. Vorzugsweise und wie dargestellt ist jede Kammer einzeln bewegbar.

Figur 8 zeigt eine schematische Ansicht der Kammer 20 mit ihrem Kippmechanismus aus der Figur 7. Die Kammer 20 ist um eine Drehachse 24 schwenkbar. Um die Kammer 20 zu schwenken, ist ein Schwenkzylinder 25 vorgesehen, der beispielsweise auf der Ladebrücke 3 schwenkbar befestigt ist. Um die Kräfte zu verkleinern, wirkt der Schwenkzylinder 35 auf einen Kniehebel 26. Der Kniehebel 26 ist am Boden 23 der Kammer 20 sowie an der Ladebrücke 3 befestigt. In geschlossenem Zustand, das heisst, wenn die Kammer 20 noch nicht verschwenkt ist, befinden sich Schwenkzylinder 25 und Kniehebel in einer Stellung, welche hohe Kräfte erfordert. In der Folge ist es vorliegend vorgesehen, einen zusätzlichen Hebezylinder 27 vorzusehen, welcher das Schwenken der Kammer 20 anfänglich unterstützt, solange, bis die Kniehebel 26 einen Winkel aufweisen, der es dem Schwenkzylinder 25 erlaubt, mit geringem Kraftaufwand die Kammer 20 um die Drehachse 24 zu schwenken.

Die Figuren 9a bis 9k zeigen nun verschiedene Positionen und Zustände der Beladevorrichtung in einer schematischen Darstellung. Figur 9a zeigt die schematische Darstellung, wobei sich die Beladevorrichtung 30 innerhalb einer Kammer 20 der Vorrichtung 10 befindet. Zum Beladen wird die Beladevorrichtung 30 um die Schwenkachse nach Aussen geschwenkt (Figur 9b). Die Beladevorrichtung 30 befindet sich im Anschluss in einer im Wesentlichen vertikalen Position ausserhalb der Vorrichtung 10 (Figur 9c). Die Beladevorrichtung wird im Anschluss in eine Arbeitsposition gebracht, wie in Figur 9d dargestellt. In der Arbeitsposition wird ein Ladungsträger 2 von der Greifvorrichtung der Beladevorrichtung 30 gegriffen (Figur 9e). Nach dem Greifen des Ladungsträgers wird die Beladevorrichtung in eine Ladeposition gebracht und dazu in vertikaler Richtung zusammen mit dem Ladungsträger möglichst nahe an die Schwenkachse gehoben, um die wirkenden Kräfte zu minimieren (Figur 9f). Im Anschluss wird die Beladevorrichtung 30 mit dem Ladungsträger 2 um die Schwenkachse 20 geschwenkt (Figur 9g). Die Beladevorrichtung wird mit dem Ladungsträger soweit geschwenkt, bis sich in dem Ladungsträger befindliche Abfälle von selbst anfangen zu entleeren (Figur 9h). Damit befindet sich die Beladevorrichtung in einer Entleerposition. Wie in Figur 9h ersichtlich, ist im oberen Bereich der Beladevorrichtung ein Trichter vorgesehen, welcher das Schüttgut in gewünschte Bahnen lenkt.

Figur 9j zeigt eine Vorrichtung oder eine Kammer in gefülltem Zustand, respektive vor dem Entleeren. Durch Kippen der Vorrichtung und Öffnen einer Seitenwand kann der Behälter, wie in Figur 9k dargestellt, entleert werden.

## Patentansprüche

1. Vorrichtung (10) zur Aufnahme und insbesondere zum Transport und /oder zur Lagerung von schüttbarem Gut, umfassend zumindest eine und vorzugsweise mindestens zwei voneinander getrennte Kammern (20) zum separierten Beladen, eine Beladevorrichtung (30) zum Beladen der Kammern (20), wobei die Kammern (20) einen Boden (22), eine Seitenwand (21) und eine im Abstand (22) zum Boden angebrachte Öffnung (23) aufweisen, wobei die Beladevorrichtung (30) insbesondere an der Oberseite der Vorrichtung (10) um eine Schwenkachse (12) schwenkbar gelagert ist, **dadurch gekennzeichnet, dass** die Beladevorrichtung (30) Mittel (31) zum Greifen, insbesondere zum Festklemmen und/oder Einhaken von Ladungsträgern (2), insbesondere Ladebehälter und/oder Paletten in einer Ladeposition aufweist, und dass die Beladevorrichtung (30) in eine Ruheposition schwenkbar ist, in der sie innerhalb einer Kammer (20) angeordnet ist.

2. Vorrichtung (10) nach Anspruch 1, **dadurch gekennzeichnet, dass** an der Schwenkachse (12) ein Deckel (13) zum Verschliessen der Öffnung (23) angebracht ist, der einen Bestandteil der Beladevorrichtung (30) bildet und der die Mittel (31) zum Greifen trägt.

3. Vorrichtung (10) nach einem der Ansprüche 1 oder 2, **dadurch gekennzeichnet, dass** die Beladevorrichtung (30) zum Entleeren des Ladungsträgers (2) in eine Entleerposition über der Öffnung (23) schwenkbar ist.

4. Vorrichtung (10) nach einem der Ansprüche 1 bis 3, **dadurch gekennzeichnet, dass** die Beladevorrichtung (30) in Richtung der Schwenkachse (12) verschiebbar ist.

5. Vorrichtung (10) nach einem der Ansprüche 1 bis 4, **dadurch gekennzeichnet, dass** die Beladevorrichtung (30) Mittel zum Messen des Gewichtes des Ladungsträgers umfasst.

6. Vorrichtung (10) nach Anspruch 5, **dadurch gekennzeichnet, dass** die Mittel zum Messen des Gewichtes eine Anzeigeeinheit und/oder eine Speichereinheit zum Anzeigen und/oder Speichern des Gewichtes umfassen.

7. Vorrichtung (10) nach einem der Ansprüche 1 bis 6, **dadurch gekennzeichnet, dass** die Beladevorrichtung (30) Antriebsmittel, insbesondere hydraulische Mittel, bevorzugt wenigstens einen hydraulischen Zylinder, zum Schwenken der Beladevorrichtung aufweist, und eine Kraft zum Schwenken bevorzugt mittels eines Kettentriebes übertragbar ist.

8. Vorrichtung (10) nach einem der Ansprüche 1 bis 7, **dadurch gekennzeichnet, dass** die Beladevorrichtung (30) Antriebsmittel, insbesondere hydraulische Mittel, bevorzugt wenigstens einen hydraulischen Zylinder, zum Verschieben der Beladevorrichtung in Richtung der Schwenkachse (12) aufweist, und eine Kraft zum Verschieben bevorzugt mittels eines Kettentriebes übertragbar ist.

9. Fahrzeug, insbesondere ein Lastkraftwagen, umfassend wenigstens eine Vorrichtung (10) nach einem der Ansprüche 1 bis 8.

10. Fahrzeug nach Anspruch 9 **dadurch gekennzeichnet, dass** die Vorrichtung (10) auf einer insbesondere um eine Längsseite kippbaren Ladebrücke (3) angeordnet ist.

11. Fahrzeug nach Anspruch 9 oder 10 **dadurch gekennzeichnet, dass** die Mittel (31) zum Greifen in der Ladeposition auf eine Ebene unterhalb der Ebene der Ladebrücke (3) absenkbar sind.

12. Fahrzeug nach einem der Ansprüche 9 bis 11 **dadurch gekennzeichnet, dass** zumindest ein Teil der Seitenwand (21) der Kammern (20) zum Entleeren der Kammern (20) aufschwenkbar und/oder entfernbar ist.

13. Verfahren zum Beladen einer Vorrichtung (10) nach einem der Ansprüche 1 bis 8, **dadurch gekennzeichnet,**
- **dass** die Beladevorrichtung (30) in die Ladeposition geschwenkt wird und dass ein Ladungsträger (2) ergriffen wird,
- **dass** der Ladungsträger (2) in eine Entleerposition über der Öffnung (23) geschwenkt wird, in welcher sich das Schüttgut in die Kammern (20) entleert, wobei diese Schritte beliebig oft wiederholbar sind,
- und **dass** nach Abschluss des Beladevorganges die Beladevorrichtung (30) in die Ruheposition innerhalb der Kammer (20) geschwenkt wird.

14. Verfahren nach Anspruch 13, **dadurch gekennzeichnet, dass** der Ladungsträger (2) zwischen der Ladeposition und der Entleerposition vor der Schwenkbewegung zuerst im Wesentlichen vertikal angehoben wird.

15. Verfahren nach einem der Ansprüche 13 oder 14, **dadurch gekennzeichnet, dass** das Gewicht des Ladungsträgers (2) gemessen wird und der gemessene Wert angezeigt und/oder gespeichert wird.
